# EUROPÄISCHE PATENTSCHRIFT

(11) **EP 0 853 991 B1**
(45) Veröffentlichungstag und Bekanntmachung des Hinweises auf die Patenterteilung: **04.04.2001**
(21) Anmeldenummer: 97121500.9
(22) Anmeldetag: 06.12.1997
(51) Int. Cl.: B21H 3/04

(54) **Radialwalzkopf**
Radial rolling head
Tête de roulage radial

(30) Priorität: 15.01.1997 DE 19701049
(43) Veröffentlichungstag der Anmeldung: 22.07.1998
(73) Patentinhaber: Wilhelm Fette GmbH, 21493 Schwarzenbek (DE)
(72) Erfinder: Buck, Torsten, 20535 Hamburg (DE)
(74) Vertreter: Patentanwälte Hauck, Graalfs, Wehnert, Döring, Siemons

(56) Entgegenhaltungen:
- DE-A- 2 441 387
- DE-A- 4 236 085

## Beschreibung

Die Erfindung bezieht sich auf einen Radialwalzkopf nach dem Oberbegriff des Patentanspruchs 1.

Aus DE 42 36 085 ist ein Radialwalzkopf bekannt geworden mit einem in einem Halter unter gleichen Winkelabständen und in Achsabständen um die Walzachse verteilt angeordneten Walzen. Die Walzenflächen haben einen über den Umfang entgegen ihrer Drehrichtung spiralförmig ansteigenden Verlauf. Die Walzen sind mit einem Zahnradgetriebe gekoppelt, und eine Verriegelung rastet nach jeder vollen Walzenumdrehung selbsttätig ein. Vor dem Walzvorgang wird die Verriegelung ausgelöst, und zwar von dem Werkstück, das mit den Walzen verformt werden soll. Bei dem bekannten Radialwalzkopf ist ein die Einführbewegung des Werkstückes zwischen die Walzen begrenzender und mit der Verriegelung der Walzen gekoppelter Anschlag vorgesehen, der entgegen der Wirkung von Druckfedem in Richtung der Walzachse um einen Betätigungshub verschiebbar ist. Die Verriegelung wird bei Anlage des Werkstückes infolge seiner Bewegung um den Betätigungshub gelöst.

Bei dem bekannten Radialwalzkopf besteht die Gefahr, daß während des Auslösevorganges oder auch danach eine Relativbewegung stattfindet zwischen Werkstück und Walzen, wenn das Werkstück noch nicht zum Stillstand gekommen ist. Dieser Vorgang beeinträchtigt naturgemäß den Formvorgang.

Der Erfindung liegt die Aufgabe zugrunde, einen Radialwalzkopf zu schaffen, bei dessen Auslösevorgang eine Relativbewegung zwischen den Walzen und den Werkstücken vermieden wird.

Diese Aufgabe wird durch die Merkmale des Patentanspruchs 1 gelöst.

Bei dem erfindungsgemäßen Radialwalzkopf ist dieser gegenüber einem axial festgelegten Bauteil axial verschiebbar gelagert. Eine Verschiebung des Walzkopfes erfolgt gegen eine Vorspannfeder, welche den Walzkopf in eine vom Lagerbauteil maximal entfernt gelegene Position drückt, die durch entsprechende Anschläge begrenzt ist. Zwischen dem Lagerbauteil und dem Walzkopf wirkt eine Auslösevorrichtung in Form irgendeiner Getriebeanordnung, die die Verriegelung auslöst, wenn der Walzkopf auf das Lagerbauteil zu bewegt wird.

Bei einer Einführbewegung stößt das Werkstück gegen den Anschlag, der seinerseits den Walzkopf mitnimmt und ihn gegen das Lagerbauteil bewegt. Diese Bewegung führt zur Auslösung der Verriegelung des Walzkopfes bei Erreichen des Auslösepunktes. Die Verriegelung kann herkömmlich sein. Nach einer Ausgestaltung der Erfindung enthält die Auslösevorrichtung einen Hebel, der zwischen Lagerbauteil und Walzkopf angeordnet ist und der auf einen Druckstift wirkt, der seinerseits mit der Verriegelung zusammenwirkt.

Der maximale Verschiebeweg des Walzkopfes ist nach einer Ausgestaltung der Erfindung gegenüber dem Lagerbauteil größer als zum Auslösen der Verriegelung erforderlich. Dies trägt zur Prozeßsicherheit bei.

Besonders vorteilhaft ist die Verbindung der Erfindung mit einem Radialwalzkopf, der nach der DE 42 36 085 einen mit dem Zahnradgetriebe gekoppelten Sperrnocken aufweist mit zwei Nockenabschnitten, denen jeweils ein mit einer Feder in Sperrichtung belasteter Riegel zugeordnet ist, die durch einen Sperrhebel wahlweise aus der Sperrstellung rückbar sind. Der Sperrhebel kann einen manuell betätigbaren Handhabungsabschnitt aufweisen. Die Sperrstellung des mit der schwächeren Feder belasteten Riegels ist der Sperrstellung des mit der stärkeren Feder belasteten Riegels in Anschlagrichtung vorgeordnet, und die Nockenabschnitte durchlaufen bei einer Walzenumdrehung eine Nockenumdrehung. Der von dem Hebel zwischen Walzenkopf und Lagerbauteil betätigte Druckstift ist zu dem Sperrhebel geführt, um diesen bei einem Betätigungshub gegen den von der stärkeren Druckfeder belasteten Riegel zu verschwenken und diesen Riegel aus seiner Sperrstellung zu drücken.

Bei einer anderen Ausgestaltung der Erfindung ist im Lagerbauteil ein axial bewegbares Widerlager gelagert, das durch eine Feder in Richtung des Hebels vorgespannt ist, wobei die Feder stärker ausgeführt ist als die Vorspannfeder des Lagerbauteils. Vorzugsweise wird das Widerlager von einem Stift gebildet, der von einem Tellerfederpaket vorgespannt ist. Der Stift kann mit einem gerundeten Ende in eine entsprechende Ausnehmung des Hebels eingreifen. Das nachgebende Widerlager hat den Vorteil, daß dadurch eine Sicherheit geschaffen ist bei einer Axialbewegung des Werkstückes über den Auslösepunkt hinaus.

Um Reibung zwischen Werkstück und Anschlag des Radialwalzkopfes zu vermeiden, ist dieser nach einer Ausgestaltung der Erfindung drehbar gelagert. Zu diesem Zweck ist ein Anschlagstift in einer Hülse aufgenommen, die ihrerseits drehbar gelagert ist. Der Anschlagstift kann ein Außengewinde aufweisen, das mit einem Innengewinde der Hülse zusammenwirkt, um die axiale Position des Anschlagstiftes zu verändern.

Wie erkennbar, haben Werkstück und Radialwalzkopf auch nach dem Anstoßen des Werkstückes am Anschlag die gleiche Bewegungsrichtung. Eine Relativbewegung zwischen Werkstück und Walzen ist daher ausgeschlossen. Die erfindungsgemäße Auslösevorrichtung kann an herkömmliche Standard-Radialwalzköpfe angebaut werden. Es ist lediglich ein zusätzlicher Flansch als Lagerbauteil vorzusehen. Bei neu gefertigten Radialwalzköpfen kann das Lagerbauteil in den Kopf integriert werden.

Die Erfindung wird nachfolgend anhand einer Zeichnung näher erläutert.

Die einzige Figur zeigt einen Schnitt durch einen Radialwalzkopf nach der Erfindung.

Die gezeigte Konstruktion entspricht hinsichtlich des Zahnradgetriebes, der Verriegelung für die Walzen und der Antriebseinrichtung zum Drehen der Walzen in Anlage an das Werkstück herkömmlichen Konstruktionen.

Der Radialwalzkopf hat drei profilierte Walzen, von denen eine bei 10 dargestellt ist. Sie sind über den Umfang verteilt zwischen zwei Lagerplatten 12 und 14 für Achsen 16 angeordnet. Die Lagerplatten 12, 14 werden von Distanzbolzen 18 voneinander auf Abstand gehalten.

Jede der Walzen hat eine Abflachung 20, die in der gezeigten Ruhestellung jeweils der Walzachse zugekehrt ist und sich über einen Umfangsabschnitt erstreckt. Von der Mitte der Abflachung 20 ausgehend erstreckt sich über den Umfang über 180° ein im Durchmesser zunehmender Abschnitt der Walzflächen mit spiralförmigem Verlauf. Daran schließt sich eine konzentrisch zur Walzachse liegende Walzfläche über einen Winkel von 90° an. Der Restwinkel von 90° wird für einen abfallenden Teil der Walzfläche genutzt.

Jede Achse der Walze 10 weist einen exzentrischen Abschnitt auf, der auf einer Getriebeplatte 24 des Walzkopfes drehbar gelagert ist. Am hinteren Ende sitzt auf den Achsen 16 jeweils ein Zahnrad 26, das mit einem Zahnkranz 28 kämmt. Eine Verdrehung des Zahnkranzes 28 führt zur Verdrehung der Zahnräder 26, die fest auf den Achsen 16 sitzen, so daß mit Hilfe dieses Mechanismus der Teilkreisdurchmesser der Walzen 10 geringfügig verkleinert oder vergrößert werden kann.

Auf den Achsen 16 sitzt jeweils ein Zahnrad 30, die mit einem Zwischenzahnrad 32 kämmen. Mit dem Zwischenzahnrad 32 ist ein Sperrnocken 34 drehfest verbunden, der mit zwei Sperrstiften 36, 38 zusammenwirkt. Die Stifte 36, 38 werden von jeweils einer Feder 40, 42 in Sperrichtung gedrückt, wobei die Feder 40 die stärkere ist.

Zwischen die Stifte 36, 38 greift ein Sperrhebel 44 ein, der mit dem anderen Ende aus dem Radialwalzkopf herausragt und z. B. von Hand erfaßt werden kann. In der gezeigten Sperrlage befindet sich der Stift 36 in Sperrstellung, in der er im Bereich eines Nockenabschnitts 46 in den Drehweg des Sperrnockens 34 eingreift. Dem Stift 38 ist ein Nockenabschnitt 48 des Nockens 34 zugeordnet, der in Anschlagrichtung etwas vorsteht.

Der Sperrnocken ist drehfest mit einer Scheibenanordnung 50 verbunden, an die im 120°-Abstand Zugfedern angreifen, von denen eine bei 52 dargestellt ist. Am anderen Ende sind die Federn 52 über einen Stift 53 in einem Gehäuse 54 festgelegt, das fest mit der Getriebeplatte 24 verbunden ist. Sie üben ein Moment auf den Sperrnocken 34 aus, das diesen aus der Sperrstellung heraus zu verdrehen sucht.

Eine Verschwenkung des Sperrhebels 44 aus der gezeigten Ruhestellung in eine Arbeitsposition bewirkt, daß der Stift 36 aus der Sperrstellung gedrückt und der Sperrnocken 34 von seinen Zugfedern 52 gedreht wird. Das Getriebe aus Zwischenzahnrad 32 und den Zahnrädern 30 überträgt die Drehbewegung auf die Walzen 10, die mit ihrer zunehmenden Walzenfläche in Anlage an das Werkstück gelangen. Nach reibschlüssiger Anlage am Werkstück werden sie durch dieses weiter gedreht, noch bevor die Antriebsfedern ihren Totpunkt erreichen, über den hinaus sie eine weitere Drehung des Sperrnockens 34 bewirken können. Bei der weiteren Drehung der Walzen 10 relativ zum Werkstück werden die Zugfedern 52 wieder gespannt. Hierzu greifen sie mit hakenförmigen Enden in die Scheibenanordnung 50.

Bei der Drehung des Sperrnockens 34 wird der Stift 38 von seiner Feder 42 in seine Sperrstellung im Drehbereich des Nockenabschnitts 48 gedrückt. Infolgedessen kommt der Nockenabschnitt 48 nach etwa einer Nockenumdrehung zum Anschlag und verhindert ein Weiterdrehen der Walzen 10. In dieser Lage wenden die Walzen dem Werkstück ihre Abflachungen 20 zu, und das Werkstück (nicht gezeigt) kann aus dem Walzenzwischenraum heraus bewegt werden. Wird der Sperrhebel 44 losgelassen, drückt die stärkere Feder 40 den Stift 36 in seine Sperrposition zurück, wobei der Stift 38 entgegen der schwächeren Feder 42 aus seiner Sperrstellung gedrückt wird. Da der Nockenabschnitt 46 in Anschlagrichtung etwas vor dem Nockenabschnitt 48 angeordnet ist, dreht sich dabei der Sperrnocken 34 um einen kleinen Winkel weiter. Hierdurch und durch Überlappen der Sperrstellungen der Stifte 36, 38 wird sichergestellt, daß der Walzvorgang bei Freigabe des Sperrhebels 44 nicht erneut ausgelöst wird.

Nachfolgend wird die Auslöseautomatik des Radialwalzkopfes beschrieben. Der Nocken 34 ist mit einem Wellenzapfen in dem Federgehäuse 54 drehbar gelagert, das z. B. den Stift 38 und die Feder 42 aufnimmt. Mittels Befestigungsschrauben 56 ist ein ringförmiges Bauteil 58 mit der rechten Seite des Gehäuses 54 verbunden, das in Umfangsabständen achsparallele Bohrungen 60 aufweist, in denen mit Hilfe einer radial vorspringenden Schulter 62 Bohrungsabschnitte gebildet sind. Die Bohrungen 60 nehmen einen Bolzen 64 auf, der mit dem Kopf 66 im linken Ende gegen die Schulter 62 zur Anlage gelangt. Ein im Durchmesser kleinerer Abschnitt 68 des Bolzens 64 ist in eine Gewindebohrung eines Lagerbauteils 70 in Form eines Flansches auf der rechten Seite des Gehäuses 54 eingeschraubt. Auf dem Schaft des Bolzens 64 ist eine Schraubenfeder 72 angeordnet, die mit dem linken Ende an der Schulter 62 und mit dem rechten Ende am Lagerbauteil 70 abgestützt ist. Zwischen dem Kopf 66 des Schraubenbolzens 64 und dem Gehäuse 54 ist ein Abstand gelassen.

An einem mittigen axialen Ansatz 74 des Lagerbauteils 70 sind in Umfangsabständen Paßfedern 76 mittels Schrauben 78 angebracht. Sie greifen in Längsnuten 80 an der Innenseite des ringförmigen Bauteils 58 ein. Mithin ist zu erkennen, daß der gesamte Radialwalzkopf relativ zum Lagerbauteil 70 auf diesen hin verschoben werden kann, bis das Bauteil 58 gegen das Lagerbauteil 70 anstößt. Diese Bewegung erfolgt gegen den Druck der Schraubenfedern 72. Die Paßfedern 76 und die Nuten 80 bilden eine entsprechende Führung, die jedoch eine Verdrehung der Teile zueinander verhindert.

Ein Widerlagerstift 82 ist mittig im axialen Ansatz 74 gelagert und steht mit einem linken Abschnitt 84, der am freien Ende gerundet ist, über den Ansatz 74 über. Ein radialer Bund 86 des Stiftes 82 legt sich dabei gegen das linke Ende des Bohrungsabschnitts an, in dem es aufgenommen ist. Der rechte Abschnitt 88 des Stiftes 82 erstreckt sich durch ein Tellerfederpaket 90 in eine Mutter 92, die in einer Gewindebohrung des Ansatzes 74 eingeschraubt ist.

In einer Ausnehmung des Gehäuses 54 ist ein Hebel 94 angeordnet, der durch einen Schraubenbolzen 96 in der Verschwenkung nach rechts begrenzt ist. Der Hebel 94 kann um einen geringen Winkel nach links aus der in der Figur bezeichneten Position verschwenkt werden gegen eine Feder 98, die in einer entsprechenden Bohrung im Gehäuse 54 einsitzt. Der Hebel 94 hat eine kegelige Ausnehmung 100, in die der Abschnitt 84 mit dem gerundeten Ende eingreift. Im oberen Bereich ist in einer achsparallelen Bohrung ein Druckstift 102 beweglich gelagert, der mit dem einen Ende am Sperrhebel 44 anliegt und mit dem anderen Ende am oberen Bereich des Hebels 94.

In der Platte 12 und in einer Bohrung des mittleren Zahnrades 32 ist eine Hülse 106 drehbar gelagert. Sie nimmt in einer Gewindebohrung einen Anschlagstift 22 auf, dessen aus der Hülse 106 herausragende Länge durch Verdrehung geändert werden kann. In der jeweiligen Stellung kann er durch einen Feststellstift 108 festgehalten werden.

Kommt bei Inbetriebnahme des Radialwalzkopfes das nicht gezeigte Werkstück mit dem Anschlagstift 22 in Berührung, kann die Relativdrehung zwischen Werkstück und Radialwalzkopf durch Drehung des Anschlagstiftes 22 mit der Hülse 106 aufgefangen werden. Bei axialem Weiterbewegen des Werkstückes wird über den Anschlagstift 22 der gesamte Walzkopf nach rechts verschoben entgegen den Federn 72. Bei dieser Bewegung bleibt der Widerlagerstift 82 in seiner Lage unverändert, da das Tellerfederpaket 90 deutlich stärker ausgelegt ist als die Federn 72. Dadurch verschwenkt der Hebel 94 entgegengesetzt zur Uhrzeigerrichtung und drückt den Druckstift 102 nach links gegen den Sperrhebel 44, der in Uhrzeigerrichtung verdreht wird. Auf diese Weise findet die weiter oben beschriebene Auslösung der Verriegelung statt, bei der der Stift 36 nach links bewegt wird. Die Zugfedern 52 verdrehen den Sperrnocken 34 und das mittlere Zahnrad 32, das die Zahnräder 30 antreibt und damit die Walzen 10 in Eingriff mit dem Werkstück.

Ist die Relativbewegung zwischen Werkstück und Radialwalzkopf bei Auslösung der Verriegelung noch nicht beendet, kann das Tellerfederpaket 90 nachgeben und so eine Beschädigung des Walzkopfes verhindern.

## Patentansprüche

1. Radialwalzkopf mit in einem Halter (12, 14) unter gleichen Winkelabständen und in Achsabständen um die Walzachse verteilt angeordneten Walzen (10), deren Walzflächen einen über den Umfang entgegen ihrer Drehrichtung spiralförmig ansteigenden Verlauf haben, mit einem die Walzen (10) miteinander koppelnden Zahnradgetriebe (30, 32), einer Verriegelung (34, 36, 38) für die Walzen (10), die nach jeder vollen Walzenumdrehung selbsttätig einrastet und vor jedem Walzvorgang auslösbar ist, einem bei der Einführbewegung eines Werkstückes zwischen die Walzen (10) mit dem Werkstück in Eingriff bringbaren, die Verriegelung auslösenden Anschlag (22), und einer Antriebseinrichtung (50, 52), welche die Walzen (10) nach dem Auslösen der Verriegelung (34, 36, 38) bis zur Anlage der Walzenflächen an das Werkstück dreht, um danach durch Reibung mit diesem weitergedreht zu werden, dadurch gekennzeichnet, daß der Walzkopf gegenüber einem auf der in Walzrichtung den Walzen (10) gegenüberliegenden Seite angeordneten, axial feststehenden Lagerbauteil (70) gegen eine Vorspannfeder (72) axial verschiebbar gelagert ist und daß zwischen dem Lagerbauteil (70) und der Verriegelung im Walzkopf eine Auslösevorrichtung (94, 102) in Form einer Getriebeanordnung vorgesehen ist, mittels der die Verriegelung erst ausgelöst wird, wenn der Walzkopf durch das bei der Einführbewegung gegen den Anschlag stoßende Werkstück um einen Betätigungshub auf das Lagerbauteil (70) zu bewegt wird.

2. Radialwalzkopf nach Anspruch 1, dadurch gekennzeichnet, daß die Auslösevorrichtung einen zwischen dem Walzkopf und dem Lagerbauteil (70) angeordneten Hebel (94) aufweist, der auf einen die Verriegelung lösenden Druckstift (102) wirkt.

3. Radialwalzkopf nach Anspruch 2, bei dem das Zahnradgetriebe (30, 32) zur Verriegelung der Walzen (10) einen Sperrnocken (34) mit zwei Nockenabschnitten aufweist, denen jeweils ein mit einer Druckfeder (40, 42) in Sperrichtung belasteter Stift (36, 38) zugeordnet ist, die durch einen Sperrhebel (44) wahlweise aus der Sperrstellung rückbar sind, wobei die Druckfedern (40, 42) unterschiedliche Federstärken aufweisen und die Sperrstellung des mit der schwächeren Druckfeder (42) belasteten Stiftes (38) der Sperrstellung des mit der stärkeren Druckfeder (40) belasteten Stiftes (36) in Anschlagrichtung vorgeordnet ist und die Nockenabschnitte bei einer Walzenumdrehung eine Nockenumdrehung durchlaufen, dadurch gekennzeichnet, daß der Druckstift (102) zum Sperrhebel (44) geführt ist, um diesen bei einem Betätigungshub des Walzkopfes gegenüber dem Lagerbauteil (70) gegen den von der stärkeren Druckfeder (40) belasteten Stift (36) zu verschwenken und diesen Stift aus seiner Sperrstellung zu drücken.

4. Radialwalzkopf nach Anspruch 2 oder 3, dadurch gekennzeichnet, daß im Lagerbauteil (70) ein axial bewegbares Widerlager (82) gelagert ist, das durch eine Feder (90) in Richtung des Hebels (94) vorgespannt ist und diese Feder (90) stärker ausgeführt ist als die Vorspannfeder (72) des Lagerbauteils (70).

5. Radialwalzkopf nach Anspruch 1, dadurch gekennzeichnet, daß der maximale Verschiebeweg des Walzkopfes gegenüber dem Lagerbauteil (70) größer ist als zum Auslösen der Verriegelung erforderlich.

6. Radialwalzkopf nach Anspruch 4, dadurch gekennzeichnet, daß das Widerlager (82) von einem Stift gebildet ist und die Feder (90) ein Tellerfederpaket ist.

7. Radialwalzkopf nach einem der Ansprüche 1 bis 6, dadurch gekennzeichnet, daß der Anschlag (22) als Anschlagstift ausgebildet ist, der in einer um die Walzachse drehbar gelagerten Hülse (106) aufgenommen ist und der Anschlagstift ein Außengewinde aufweist zwecks Einschraubens in ein Innengewinde der Hülse (106).

## Claims

1. A radial roller head with rollers (10) arranged in a holder (12, 14) over the same angular distances and distributed at axial distances about the rolling axis, the roller surfaces of the rollers (10) having over the circumference a spiral-shaped increasing course opposed to their rotational direction, with a toothed gearing coupling (30, 32) the rollers to one another, with a locking (34, 36, 38) for the rollers (10), which after each complete roller revolution automatically latches and can be released before each rolling procedure, with a stop (22) which can be brought into engagement with the subject on the introduction movement of a subject between the rollers (10), and which releases the locking, and with a drive means (50, 52) which after the releasing of the locking (34, 36, 38) rotates the rollers until the engagement of the roller surfaces on the subject in order subsequently by way of friction to be further rotated with this subject, characterized in that the roller head, with respect to an axially fixed bearing component (70) arranged on the side opposite to the roller (10) in the rolling direction, is axially displaceably mounted against a pretension spring (72), and that between the bearing component (70) and the locking in the roller head, a release device (94,102) in the form of a gear arrangement is provided by way of which the locking is only released when the roller head is moved about an operating stroke onto the bearing component (70) by the subject abutting against the stop on the introduction movement.

2. A radial roller head according to claim 1, characterized in that the release device comprises a lever (94) arranged between the roller head and the bearing component (70). and which acts on a pressure pin (102) releasing the locking.

3. A radial roller head according to claim 2, in which the toothed gearing (30, 32) for locking the roller (10) comprises a blocking cam (34) with two cam sections to which in each case there is allocated a pin (36, 38) biased in the blocking direction by a compression spring (40, 42), which in each case are selectively movable out of the blocking position by way of a blocking lever (44), wherein the compression springs (40, 42) have differing spring strengths and the blocking position of the pin biased by the weaker compression spring (42) is arranged before the blocking position of the pin (38) biased by the stronger compression spring (40) in the direction of the stop, and the cam sections with one roller revolution undergo one cam revolution, characterized in that the pressure pin (102) is led to the blocking lever (44) in order to pivot this lever, on an operating stroke of the roller head with respect to the bearing component (70), against the pin biased by the stronger compression spring (40) and to press this pin (36) out of its blocking position.

4. A radial roller head according to claim 2 or 3, characterized in that in the bearing component (70) an axially movable counter bearing (82) is mounted which is pretensioned in the direction of the lever (94) by a spring (90) and this spring (90) is designed stronger than the pretension spring (72) of the bearing component (70).

5. A radial roller head according to claim 1, characterized in that the maximum displacing distance of the roller head with respect to the bearing component (70) is larger than is required for releasing the locking.

6. A radial roller head according to claim 4, characterized in that the counter bearing (82) is formed by a pin and the spring (90) is a disk spring assembly.

7. A radial roller head according to one of claims 1 to 6, characterized in that the stop (22) is formed as a stop pin which is accommodated in a sleeve (106) rotatably mounted about the rolling axis and the stop pin comprises an outer thread for the purpose of screwing into an inner thread of the sleeve (106).

## Revendications

1. Tête de laminage radiale comportant des rouleaux (10) disposés répartis dans un support (12, 14) autour de l'axe de laminage avec des écarts angulaires égaux et écartés de l'axe, dont les surfaces de laminage s'enroulent en spirale montante sur la périphérie dans le sens inverse de leur sens de rotation, comportant une boîte d'engrenages (30, 32) accouplant l'un à l'autre les rouleaux (10), un verrouillage (34, 36, 38) pour les rouleaux (10), qui s'enclenche automatiquement après chaque tour complet des rouleaux et peut être libéré avant chaque passe de laminage, une butée (22) libérant le verrouillage, qui, lors du mouvement d'introduction d'une pièce à usiner entre les rouleaux (10), peut être mise en prise avec la pièce à usiner, et un dispositif d'entraînement (50, 52) qui, après la libération du verrouillage (34, 36, 38), fait tourner les rouleaux (10) jusqu'à l'application des surfaces des rouleaux sur la pièce à usiner, rouleaux qui continuent ensuite de tourner par frottement avec celle-ci, caractérisée en ce que la tête de laminage est placée, mobile axialement contre un ressort de précontrainte (72), en face d'une pièce de construction de palier (70) fixe axialement, disposée du côté opposé aux rouleaux (10) dans le sens du laminage, et en ce qu'il est prévu dans la tête de laminage, entre la pièce de construction de palier (70) et le verrouillage un dispositif de libération (94, 102) sous forme d'un dispositif à engrenages, au moyen duquel le verrouillage n'est libéré que lorsque la tête de laminage est déplacée par la pièce à usiner frappant contre la butée lors du mouvement d'introduction, d'une course de commande vers la pièce de construction.

2. Tête de laminage radiale selon la revendication 1, caractérisée en ce que le dispositif de libération comporte entre la tête de laminage et la pièce de construction de palier (70) un levier (94) qui agit sur une tige de poussée (102) libérant le verrouillage.

3. Tête de laminage radiale selon la revendication 2, dans laquelle la boîte d'engrenages (30, 32) pour le verrouillage des rouleaux (10) comporte un saillant d'arrêt (34) avec deux parties de saillant, auxquelles sont associées des tiges (36, 38) chargées chacune par un ressort de pression (40, 42) dans le sens de l'arrêt et qui peuvent être retirées à volonté de la position d'arrêt par un levier d'arrêt (44), les ressorts de pression (40, 42) présentant des forces élastiques différentes, la position d'arrêt de la tige (38) chargée par le ressort de pression le plus faible (42) étant placée avant la position d'arrêt de la tige (36) chargée par le ressort de pression le plus fort (40) en direction de la butée et les parties de saillant faisant un tour de saillant pour un tour de rouleau, caractérisée en ce que la tige de pression (102) est guidée vers le levier d'arrêt (44) pour faire tourner celui-ci, lors d'une course de commande de la tête de laminage par rapport à la pièce de construction de palier (70), contre la tige (36) chargée par le ressort de pression le plus fort (102) et pousser cette tige hors sa position d'arrêt.

4. Tête de laminage radiale selon la revendication 2 ou 3, caractérisée en ce dans la pièce de construction de palier (70) est logée une butée mobile axialement (82) qui est précontrainte par un ressort (90) en direction du levier (94) et ce ressort (90) est exécuté plus fort que le ressort de précontrainte (72) de la pièce de construction de palier (70).

5. Tête de laminage radiale selon la revendication 1, caractérisée en ce que le déplacement maximal de la tête de laminage par rapport à la pièce de construction de palier (70) est plus grand qu'il n'est nécessaire pour la libération du verrouillage.

6. Tête de laminage radiale selon la revendication 4, caractérisée en ce que la butée (82) est formée par une tige et que le ressort (90) est un paquet de ressorts Belleville.

7. Tête de laminage radiale selon l'une des revendications 1 à 6, caractérisée en ce que la butée (22) a la forme d'une tige de butée qui est logée dans une douille (106) placée en pouvant tourner autour de l'axe de laminage et la tige de butée est pourvue d'un filetage extérieur qui permet de la visser dans un filetage intérieur de la douille (106).
